# FASCICULE DE BREVET EUROPEEN

(11) **EP 1 988 236 B1**
(45) Date de publication et mention de la délivrance du brevet: **13.04.2011**
(21) Numéro de dépôt: 08155293.7
(22) Date de dépôt: 28.04.2008
(51) Int. Cl.: E04H 17/14

(54) **Dispositif de fixation d'une lisse sur un poteau**
Vorrichtung zum Befestigen einer Pfette auf einem Pfosten
Device for fixing a runner on a post

(30) Priorité: 03.05.2007 FR 0703195
(43) Date de publication de la demande: 05.11.2008
(73) Titulaire: DIRICKX GROUPE, 53800 Congrier (FR)
(72) Inventeur: FENG, Liqun, 53000, LAVAL (FR)
(74) Mandataire: Vidon, Patrice

(56) Documents cités:
- EP-A1- 1 801 323
- GB-A- 2 344 117
- US-A- 3 129 965
- US-B2- 6 499 725

## Description

La présente invention concerne un dispositif de fixation d'une lisse sur un poteau, ainsi qu'une clôture comprenant de tels dispositifs de fixation.

Une clôture est généralement constituée d'une succession de poteaux et de grilles barreaudées. Les poteaux sont érigés verticalement et espacés les uns des autres. Chaque grille est généralement constituée de deux lisses horizontales et de barreaux verticaux qui s'étendent entre les deux lisses. Chaque grille barreaudée est fixée entre deux poteaux successifs par l'intermédiaire de ses lisses.

La fixation d'une grille barreaudée sur un poteau est réalisée par exemple, par vissage sur les poteaux. Le montage de la clôture est alors une opération longue et peu aisée.

En outre, une telle fixation est démontable et ne permet de sécuriser parfaitement l'enceinte protégée par la clôture.

Une technique de fixation d'une lisse sur un poteau est décrite par le document EP-1 801 323 A. Ce document décrit l'état de la technique selon l'article 54(3) CBE. Dans le document US-A-3 129 965 sont divulgués les caractéristiques du préambule de la revendication 1.

Un objet de la présente invention est de proposer un dispositif de fixation d'une lisse sur un poteau qui ne présente pas les inconvénients de l'art antérieur, et qui, en particulier, permet un montage rapide de la clôture.

A cet effet, est proposé un dispositif de fixation d'une lisse sur un poteau comprenant une fente, le dispositif de fixation comprenant :
- un sabot comprenant un ergot et des premiers moyens de solidarisation, l'ergot étant prévu pour s'insérer dans ladite fente et pour venir en appui contre la paroi intérieure du poteau ; et
- un embout de lisse prévu pour être solidaire de la lisse et comprenant des deuxièmes moyens de solidarisation prévus pour coopérer avec lesdits premiers moyens de solidarisation de manière à solidariser le sabot et l'embout de lisse.

Avantageusement, lorsqu'ils coopèrent, les premiers moyens de solidarisation et les deuxièmes moyens de solidarisation sont disposés à l'intérieur de l'embout de lisse.

Selon l'invention, les premiers moyens de solidarisation comportent des premiers moyens de rotation et les deuxièmes moyens de solidarisation comportent des deuxièmes moyens de rotation prévus pour créer une liaison pivot entre le sabot et l'embout de lisse.

Selon un mode de réalisation particulier, les premiers moyens de rotation sont constitués d'un premier trou cylindrique réalisé dans le corps du sabot, et les deuxièmes moyens de rotation sont constitués d'un deuxième trou cylindrique réalisé dans le corps de l'embout de lisse et d'un axe prévu pour s'emmancher dans le premier trou cylindrique et le deuxième trou cylindrique.

Avantageusement, le deuxième trou cylindrique est borgne.

Selon un autre mode de réalisation particulier, les premiers moyens de rotation sont constitués de mâchoires réalisées dans le corps du sabot, et les deuxièmes moyens de rotation sont constitués d'un cylindre réalisé dans le corps de l'embout de lisse et prévu pour s'insérer entre lesdites mâchoires.

Selon un autre mode de réalisation particulier, les premiers moyens de rotation sont constitués d'un cylindre réalisé dans le corps du sabot, et les deuxièmes moyens de rotation sont constitués de mâchoires réalisées dans le corps de l'embout de lisse et prévues pour enserrer ledit cylindre.

Avantageusement, ledit cylindre est réalisé par le surmoulage d'un axe métallique.

L'invention propose également une clôture comprenant :
- au moins deux poteaux qui comprennent chacun au moins une fente;
- au moins une lisse; et
- pour chaque extrémité de lisse, un dispositif de fixation selon l'une des variantes précédentes, dont le sabot s'insère dans la fente correspondante et dont l'embout de lisse est solidaire de ladite extrémité.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 est une vue éclatée d'un dispositif de fixation d'une lisse sur un poteau selon un premier mode de réalisation de l'invention,
la Fig. 2 est une coupe par un plan vertical du dispositif de fixation de la Fig. 1,
la Fig. 3 est une vue éclatée d'un dispositif de fixation d'une lisse sur un poteau selon un deuxième mode de réalisation de l'invention,
la Fig. 4 est une coupe par un plan vertical du dispositif de fixation de la Fig. 3.

Dans la suite de la description, le terme "lisse" doit s'entendre aussi bien comme un barreau horizontal isolé ou comme la lisse horizontale d'une grille barreaudée.

La Fig. 1 représente un dispositif de fixation 100 d'une lisse 110 sur un poteau 102 d'une clôture. Le poteau 102, qui est présenté ici érigé verticalement, présente une paroi percée de fentes 104 qui sont disposées à différentes hauteurs pour permettre de fixer la lisse 110 à la hauteur désirée. Une clôture est constituée d'une succession de poteaux 102 et de lisses 110. Chaque extrémité d'une lisse 110 est fixé à un poteau 102 par l'intermédiaire d'un dispositif de fixation selon l'invention. La mise en place d'une pluralité de fentes 104 permet d'ajuster la position du dispositif de fixation 100 en fonction de la géométrie du terrain.

Dans le mode de réalisation de la Fig. 1, le dispositif de fixation 100 comprend un sabot 106 et un embout de lisse 108. Comme cela est mieux vu sur la Fig. 2 qui représente une coupe du dispositif de fixation 100 par un plan vertical, le sabot 106 comprend un ergot 202, une semelle 118 et des premiers moyens de solidarisation 114.

L'ergot 202 est prévu pour s'insérer dans la fente 104 et pour venir en appui contre la paroi intérieure du poteau 102 située au-dessus de la fente 104 et ainsi maintenir le sabot 106 en place. Pour asseoir au mieux le sabot 106 sur le poteau 102, la semelle 118 vient en appui contre la paroi extérieure du poteau 102. La mise en place du sabot 106 s'effectue par insertion de l'ergot 202 dans la fente 104 puis abaissement du corps du sabot 106 de manière à amener la semelle 118 en butée contre la paroi du poteau 102.

L'embout de lisse 108 forme une partie de la lisse 110 ou est constitué d'un élément distinct rapporté. Dans un cas comme dans l'autre, l'embout de lisse 108 est prévu pour être solidaire de la lisse 110 et comprend des deuxièmes moyens de solidarisation 112, 120. Dans le mode de réalisation de la Fig. 1, la lisse 110 est prévue pour s'emmancher en force dans l'embout de lisse 108.

Les premiers moyens de solidarisation 114 et les deuxièmes moyens de solidarisation 112, 120 coopèrent pour solidariser le sabot 106 et l'embout de lisse 108. Comme cela est décrit ci-après, lorsque deux poteaux 102 consécutifs sont érigés et reliés par la lisse 110, le démontage de la lisse 110 est impossible. Le montage ainsi réalisé est aisé et, en particulier, il ne nécessite pas l'utilisation d'éléments de visserie.

Selon l'invention, les premiers moyens de solidarisation comportent des premiers moyens de rotation 114 et les deuxièmes moyens de solidarisation comportent des deuxièmes moyens de rotation 112, 120 qui permettent de réaliser une liaison pivot entre le sabot 106 et l'embout de lisse 108. Cette liaison pivot, dont l'axe est de préférence vertical, permet d'orienter facilement la lisse 110 en fonction de la disposition des poteaux 102.

Les premiers moyens de rotation 114 sont constitués d'un premier trou cylindrique 114 réalisé dans le corps du sabot 106. Les deuxièmes moyens de rotation 112, 120 sont constitués d'un deuxième trou cylindrique 120 réalisé dans le corps de l'embout de lisse 108 et d'un axe 112.

L'embout de lisse 108 comprend une lèvre supérieure 204 et une lèvre inférieure 206 entre lesquelles vient s'insérer le corps du sabot 106 et, en particulier, le premier trou cylindrique 114. Le deuxième trou 120 vient alors traverser la lèvre supérieure 204 et la lèvre inférieure 206. L'embout de lisse 108 vient ainsi recouvrir le corps du sabot 106.

L'axe 112 s'emmanche à la fois dans le premier trou cylindrique 114 et le deuxième trou cylindrique 120 de manière à réaliser la liaison pivot. La liaison ainsi réalisée est une liaison pivot autour de l'axe 112. Pour permettre un certain débattement angulaire de la rotation, les lèvres 204 et 206 doivent présenter un certain dégagement latéral.

Pour rendre encore plus difficile le démontage du dispositif de fixation 100, le deuxième trou cylindrique 120 est borgne et la longueur de l'axe 112 est tel qu'il vient au plus affleurer avec la surface extérieure de l'embout de lisse 108.

Un exemple d'un procédé de montage de la clôture comprend les étapes de :
- mise en place d'un embout de lisse 108 à chacune des extrémités d'une lisse 110 ;
- montage d'un premier poteau 102;
- montage d'un premier sabot 106 sur le premier poteau 102;
- mise en place de la lisse 110 par montage de l'un des embouts de lisse 108 sur le premier sabot 106 ;
- mise en place du premier axe 112 ;
- montage d'un deuxième sabot 106 sur un deuxième poteau 102 ;
- montage du deuxième poteau 102 tout en assurant la mise en place de la lisse 110 par montage de l'autre embout de lisse 108 sur le deuxième sabot 106 ;
- mise en place du deuxième axe 112.

Dans le cas où, la grille barreaudée comporte deux lisses, le montage des extrémités de lisse qui sont du même côté s'effectue simultanément.

Le montage de la clôture est alors particulièrement aisé et rapide. En outre, comme cela est expliqué ci-dessus, la liaison pivot permet d'orienter facilement la lisse 110 en fonction de la disposition des poteaux 102. En outre, une fois le deuxième poteau 102 fixé, il est très difficile de démonter la lisse 110 sauf à détruire le dispositif de fixation 100.

La Fig. 3 et la Fig. 4 représentent un autre mode de réalisation de l'invention.

Dans le mode de réalisation de la Fig. 3, le dispositif de fixation 300 comprend également un sabot 306 et un embout de lisse 308. Le sabot 306 comprend également un ergot 202, une semelle 118 et des premiers moyens de rotation 314.

Le fonctionnement de l'ergot 202 et le fonctionnement de la semelle 118 sont similaires au fonctionnement de l'ergot 202 et au fonctionnement de la semelle 118 du premier mode de réalisation. Le fonctionnement de l'embout de lisse 308 est légèrement différent de celui de l'embout de lisse 108 du premier mode de réalisation puisque dans le deuxième mode de réalisation, l'embout de lisse 308 est prévu pour s'emmancher en force dans la lisse 110. Néanmoins, l'embout de lisse 308 comprend des deuxièmes moyens de rotation 402.

Les premiers moyens de rotation 314 sont constitués de mâchoires 314 réalisées dans le corps du sabot 106, et les deuxièmes moyens de rotation 402 sont constitués d'un cylindre 402 réalisé dans le corps de l'embout de lisse 308 et prévu pour s'insérer par clipage entre les mâchoires 314. Les premiers moyens de rotation 314 et les deuxièmes moyens de rotation 402 coopèrent de manière à créer une liaison pivot entre le sabot 306 et l'embout de lisse 308.

L'embout de lisse 308 comprend une lèvre supérieure 204 et une lèvre inférieure 206 entre lesquelles s'étend le cylindre 402 et entre lesquelles vient s'insérer le corps du sabot 306 et, en particulier, les mâchoires 314. Le corps du sabot 306 et, en particulier, les mâchoires 314, sont à l'intérieur de l'embout de lisse 308.

Pour renforcer la structure du cylindre 402, celui-ci est réalisé par surmoulage d'un axe métallique 312.

L'insertion du cylindre 402 dans les mâchoires 314 s'effectue par déformation élastique du cylindre 402 ou des mâchoires 314. Dans le cas de l'axe métallique surmoulé 312, c'est le surmoulage du cylindre 402 qui se déforme élastiquement.

Sur la Fig. 3, une partie de l'axe métallique 312 est visible mais lorsque l'embout de lisse est emmanchée dans la lisse 110, celui-ci vient recouvrir cette partie visible et ainsi la cacher, évitant ainsi tout démontage par enlèvement de l'axe métallique 312 et destruction du cylindre 402 ainsi affaibli.

Il est également possible d'inverser la position des mâchoires et du cylindre. Les premiers moyens de rotation sont alors constitués d'un cylindre réalisé dans le corps du sabot, et les deuxièmes moyens de rotation sont constitués de mâchoires réalisées dans le corps de l'embout de lisse et prévues pour enserrer le cylindre. Le corps du sabot et, en particulier, les mâchoires, sont à l'intérieur de l'embout de lisse.

Un exemple d'un procédé de montage de la clôture comprend les étapes de :
- mise en place d'un embout de lisse 308 à chacune des extrémités d'une lisse 110 ;
- montage d'un premier poteau 102;
- montage d'un premier sabot 306 sur le premier poteau 102;
- mise en place de la lisse 110 par clipage de l'un des embouts de lisse 108 sur le premier sabot 306 ;
- montage d'un deuxième sabot 306 sur un deuxième poteau 102 ;
- montage du deuxième poteau 102 tout en assurant la mise en place de la lisse 110 par clipage de l'autre embout de lisse 308 sur le deuxième sabot 306.

Le montage de la clôture est alors particulièrement aisé et rapide. En outre, comme cela est expliqué ci-dessus, la liaison pivot permet d'orienter facilement la lisse 110 en fonction de la disposition des poteaux 102.

En outre, une fois le deuxième poteau 102 fixé, il est très difficile de démonter la lisse 110 sauf à détruire le dispositif de fixation 100. En particulier, l'accès aux mâchoires 314 à l'intérieur de l'embout de lisse 308 est impossible.

D'une manière générale, lorsqu'ils coopèrent pour solidariser le sabot et l'embout de lisse, les premiers moyens de solidarisation et les deuxièmes moyens de solidarisation sont disposés à l'intérieur de l'embout de lisse, évitant ainsi que ces éléments soient visibles.

Bien entendu, la présente invention n'est pas limitée aux exemples et modes de réalisation décrits et représentés, mais elle est susceptible de nombreuses variantes accessibles à l'homme de l'art, dans le cadre des revendications annexées.

Par exemple, l'embout de lisse a été décrit comme recevant la lisse, c'est-à-dire que la lisse s'emmanche en force dans l'embout de lisse, mais dans un autre mode de réalisation, c'est l'embout de lisse qui peut venir s'emmancher en force dans la lisse.

## Revendications

1. Dispositif de fixation (100, 300) d'une lisse (110) sur un poteau (102) comprenant une fente (104), le dispositif de fixation (100, 300) comprenant :
- un sabot (106, 306) comprenant un ergot (202) et des premiers moyens de solidarisation (114, 314), l'ergot (202) étant prévu pour s'insérer dans ladite fente (104) et pour venir en appui contre la paroi intérieure du poteau (102) ; **caractérisé en ce que**
- un embout de lisse (108, 308) est prévu pour être solidaire de la lisse (110) et comprenant des deuxièmes moyens de solidarisation (112, 120, 402) prévus pour coopérer avec lesdits premiers moyens de solidarisation (114, 314) de manière à solidariser le sabot (106, 306) et l'embout de lisse (108, 308),.
les premiers moyens de solidarisation comportant des premiers moyens de rotation (114, 314) et les deuxièmes moyens de solidarisation comportant des deuxièmes moyens de rotation (112, 120, 402) prévus pour créer une liaison pivot, dont l'axe est vertical, entre le sabot (106, 306) et l'embout de lisse (108, 308)

2. Dispositif de fixation (100, 300) selon la revendication 1, **caractérisé en ce que**, lorsqu'ils coopèrent, les premiers moyens de solidarisation (114, 314) et les deuxièmes moyens de solidarisation (112, 120, 402) sont disposés à l'intérieur de l'embout de lisse (108).

3. Dispositif de fixation (100) selon l'une des revendications 1 et 2, **caractérisé en ce que** les premiers moyens de rotation (114) sont constitués d'un premier trou cylindrique (114) réalisé dans le corps du sabot (106), et **en ce que** les deuxièmes moyens de rotation (112, 120) sont constitués d'un deuxième trou cylindrique (120) réalisé dans le corps de l'embout de lisse (108) et d'un axe (112) prévu pour s'emmancher dans le premier trou cylindrique (114) et le deuxième trou cylindrique (120).

4. Dispositif de fixation (100) selon la revendication 3, **caractérisé en ce que** le deuxième trou cylindrique (120) est borgne.

5. Dispositif de fixation (100) selon l'une des revendications 1 et 2, **caractérisé en ce que** les premiers moyens de rotation (314) sont constitués de mâchoires (314) réalisées dans le corps du sabot (106), et **en ce que** les deuxièmes moyens de rotation (402) sont constitués d'un cylindre (402) réalisé dans le corps de l'embout de lisse (308) et prévu pour s'insérer entre lesdites mâchoires (314).

6. Dispositif de fixation (100) selon l'une des revendications 1 et 2, **caractérisé en ce que** les premiers moyens de rotation (314) sont constitués d'un cylindre réalisé dans le corps du sabot (306), et **en ce que** les deuxièmes moyens de rotation sont constitués de mâchoires réalisées dans le corps de l'embout de lisse (308) et prévues pour enserrer ledit cylindre.

7. Dispositif de fixation (100) selon la revendication 5 ou 6, **caractérisé en ce que** ledit cylindre (402) est réalisé par le surmoulage d'un axe métallique (312).

8. Clôture comprenant :
- au moins deux poteaux (102) qui comprennent chacun au moins une fente (104);
- au moins une lisse (110) ; et
- pour chaque extrémité de lisse, un dispositif de fixation (100, 300) selon l'une des revendications précédentes, dont le sabot (106, 306) s'insère dans la fente (104) correspondante et dont l'embout de lisse (108, 308) est solidaire de ladite extrémité.

## Claims

1. Device (100, 300) for fixing a runner (110) to a post (102) comprising an aperture (104), the fixing device (100, 300) comprising:
- a member (106, 306) which comprises a lug (202) and first fixing means (114, 314), the lug (202) being provided for being inserted in the aperture (104) and for moving for support against the inner wall of the post (102); **characterised in that**
- a runner end-piece (108, 308) is provided for being fixedly joined to the runner (110) and comprising second fixing means (112, 120, 402) which are provided for co-operating with the first fixing means (114, 314) so as to fix the member (106, 306) and the runner end-piece (108, 308),
the first fixing means comprising first rotation means (114, 314) and the second fixing means comprising second rotation means (112, 120, 402) which are provided for creating a pivot connection, whose axis is vertical, between the member (106, 306) and the runner end-piece (108, 308).

2. Fixing device (100, 300) according to claim 1, **characterised in that**, when they co-operate, the first fixing means (114, 314) and the second fixing means (112, 120, 402) are arranged inside the runner end-piece (108).

3. Fixing device (100) according to either claim 1 or claim 2, **characterised in that** the first rotation means (114) are constituted by a first cylindrical hole (114) which is formed in the body of the member (106), and **in that** the second rotation means (112, 120) are constituted by a second cylindrical hole (120) formed in the body of the runner end-piece (108) and a shaft (112) which is provided for being fitted in the first cylindrical hole (114) and the second cylindrical hole (120).

4. Fixing device (100) according to claim 3, **characterised in that** the second cylindrical hole (120) is blind.

5. Fixing device (100) according to either claim 1 or claim 2, **characterised in that** the first rotation means (314) are constituted by jaws (314) which are constructed in the body of the member (106), and **in that** the second rotation means (402) are constituted by a cylinder (402) which is constructed in the body of the runner end-piece (308) and which is provided for being inserted between the jaws (314).

6. Fixing device (100) according to either claim 1 or claim 2, **characterised in that** the first rotation means (314) are constituted by a cylinder which is constructed in the body of the member (306), and **in that** the second rotation means are constituted by jaws which are constructed in the body of the runner end-piece (308) and which are provided for surrounding the cylinder.

7. Fixing device (100) according to claim 5 or claim 6, **characterised in that** the cylinder (402) is produced by overmoulding a metal shaft (312).

8. Fence comprising:
- at least two posts (102) which each comprise at least one aperture (104);
- at least one runner (110); and
- for each runner end, a fixing device (100, 300) according to any one of the preceding claims, the member (106, 306) of which is inserted in the corresponding aperture (104) and the runner end-piece (108, 308) of which is fixedly joined to that end.

## Patentansprüche

1. Vorrichtung (100, 300) zum Befestigen eines Längsträgers (110) an einem Pfahl (102), der einen Schlitz (104) aufweist, wobei die Befestigungsvorrichtung (100, 300) einen Schuh (106, 306) umfasst, der einen Vorsprung (202) und erste Verbindungsmittel (114, 314) aufweist, wobei der Vorsprung (202) dafür vorgesehen ist, dass er in den besagten Schlitz (104) eingeführt werden und sich auf die Innenwand des Pfahls (102) stützen kann,
**dadurch gekennzeichnet, dass** ein Ansatzstück (108, 308) des Längsträgers dafür vorgesehen ist mit dem Längsträger (110) verbunden zu sein, und zweite Verbindungsmittel (112, 120, 402) aufweisend, die dafür vorgesehen sind mit den besagten ersten Verbindungsmitteln (114, 314) zusammenzuwirken, sodass der Schuh (106, 306) und das Ansatzstück (108, 308) des Längsträgers miteinander verbunden werden,
wobei die ersten Verbindungsmittel erste Mittel zum Drehen (114, 314) und die zweiten Verbindungsmittel zweite Mittel zum Drehen (112, 120, 402) aufweisen, die dafür vorgesehen sind eine schwenkbare Verbindung mit vertikaler Achse zwischen dem Schuh (106, 306) und dem Ansatzstück (108, 308) des Längsträgers zu bilden.

2. Befestigungsvorrichtung (100, 300) nach Anspruch 1, **dadurch gekennzeichnet, dass** die ersten Verbindungsmittel (114, 314) und die zweiten Verbindungsmittel (112, 120, 402), wenn sie zusammenwirken sollen, im Inneren des Ansatzstücks (108) des Längsträgers angebracht sind.

3. Befestigungsvorrichtung (100) nach einem der Ansprüche 1 oder 2, **dadurch gekennzeichnet, dass** die ersten Mittel zum Drehen (114) aus einem ersten zylindrischen Loch (114) gebildet werden, das im Körper des Schuhs (106) ausgebildet wurde und, dass die zweiten Mittel zum Drehen (112, 120) aus einem zweiten zylindrischen Loch (120), das im Körper des Ansatzstücks (108) des Längsträgers ausgebildet wurde, und aus einer Achse (112), die dafür vorgesehen ist sich in das erste zylindrische Loch (114) und in das zweite zylindrische Loch (120) einpassen zu lassen.

4. Befestigungsvorrichtung (100) nach Anspruch 3, **dadurch gekennzeichnet, dass** das zweite zylindrische Loch (120) ein Sackloch ist.

5. Befestigungsvorrichtung (100) nach einem der Ansprüche 1 oder 2, **dadurch gekennzeichnet, dass** die ersten Mittel zum Drehen (314) aus Backen (314) bestehen, die im Körper des Schuhs (106) ausgebildet sind, und dadurch, dass die zweiten Mittel zum Drehen (402) aus einem Zylinder (402) bestehen, der im Körper des Ansatzstücks (308) des Längsträgers ausgebildet ist und dafür vorgesehen ist sich zwischen den besagten Backen (314) einstecken zu lassen.

6. Befestigungsvorrichtung (100) nach einem der Ansprüche 1 oder 2, **dadurch gekennzeichnet, dass** die ersten Mittel zum Drehen (314) aus einem Zylinder bestehen, der im Körper des Schuhs (306) ausgebildet ist und dadurch, dass die zweiten Mittel zum Drehen aus Backen bestehen, die im Körper des Ansatzstücks (308) des Längsträgers ausgebildet sind und dafür vorgesehen sind den besagten Zylinder zu umschließen.

7. Befestigungsvorrichtung (100) nach einem der Ansprüche 5 oder 6, **dadurch gekennzeichnet, dass** der besagte Zylinder (402) durch das Abformen aus dem Gussstück einer metallischen Achse (312) gebildet wird.

8. Zaun, der umfasst:
- mindestens zwei Pfähle (102), von denen jeder mindestens einen Schlitz (104) aufweist;
- mindestens einen Längsträger (110) und,
- für jedes Ende des Längsträgers, eine Befestigungsvorrichtung (100, 300) nach einem der vorhergehenden Ansprüche, deren Schuh (106, 306) sich in den entsprechenden Schlitz (104) einstecken lässt und wobei das entsprechende Ansatzstück (108, 308) des Längsträgers mit dem besagten Ende verbunden ist.
